# FASCICULE DE BREVET EUROPEEN

(11) **EP 0 250 318 B1**
(45) Date de publication et mention de la délivrance du brevet: **15.09.1993**
(21) Numéro de dépôt: 87401357.6
(22) Date de dépôt: 17.06.1987
(51) Int. Cl.: F25D 3/11

(54) **Procédé et tunnel de refroidissement**
Kälteverfahren und -tunnel
Cooling process and tunnel

(30) Priorité: 18.06.1986 FR 8608774
(43) Date de publication de la demande: 23.12.1987
(73) Titulaire: CARBOXYQUE FRANCAISE, F-92000 Puteaux (FR)
(72) Inventeur: Compagnon, Jean, F-92100 Boulogne (FR)
(74) Mandataire: Vesin, Jacques

(56) Documents cités:
- EP-A- 0 024 159
- FR-A- 1 575 286
- GB-A- 1 283 073
- NL-B- 103 387

## Description

La présente invention est relative à un tunnel de refroidissement d'un produit au moyen d' un liquide cryogénique du type indiqué dans le préambule de la revendication 1. Par "produit", on entend soit un objet de grande longueur tel qu'un tuyau, soit une succession d'objets de petites dimmensions.

L'invention s'applique notamment aux cas suivants :
- modification des propriétés mécaniques d'un produit, par exemple durcissement de tuyaux en caoutchouc en vue de la pose d'une tresse métallique extérieure, durcissement de feuilles ou de joncs en caoutchouc ou en matière plastique pour l'obtention d'une découpe franche, durcissement de produits extrudés tels que des confiseries ou des fromages, etc...
- accélération du refroidissement de produits pour éviter leur entreposage et permettre une fabrication en continu, par temple refroidissement de biscuits en sortie de four pour l'emballage en continu, sous-refroidissement de crèmes glacées avant enrobage à chaud, prise rapide de gelées en charcuterie, etc...

Tous ces cas exigent deux impératifs :
(1) Obtenir un résultat homogène sur l'ensemble de la production. Par exemple, en ce qui concerne les chaînes de production de biscuits, un biscuit trop chaud dégagera de la vapeur d'eau dans son emballage, d'où condensation et moisissures, tandis qu'un biscuit trop froid condensera l'humidité lors de son passage à l'air libre, ce qui provoquera le même inconvénient que précédemment.
(2) Pouvoir adapter exactement la température du tunnel à la nature du produit et au résultat recherché. Par exemple, s'il s'agit de refroidir un produit dans sa masse avec un gradient de température minimal, la température du tunnel devra pouvoir être réglée de manière précise en fonction de la conductibilité thermique du produit, et le gaz en circulation sur le produit devra être exempt de toutes particules liquides (azote liquide) ou solides (neige carbonique) qui provoqueraient des points froids en surface entraînant soit une condensation, soit une détérioration de l'aspect du produit. S'il s'agit d'obtenir un durcissement en surface (croûtage), la température devra pouvoir être réglée sur la valeur minimale procurant ce résultat sans dommage pour l'état de surface du produit.

Le document EP-A-24 159 décrit un procédé du type indiqué plus haut, dans lequel un ventilateur central fait passer les gaz du premier compartiment au second, les gaz retournant dans le premier compartiment par les extrémités du tunnel.

Cette conception connue présente de graves inconvénients :
- ce sont les gaz les plus froids qui s'échappent du tunnel par les extrémités de celui-ci ;
- la partie frontale des produits à refroidir tend à s'opposer à la circulation des gaz, notamment lorsque ces produits sont hauts. Les gaz froids arrivant dans le premier compartiment sont ainsi partiellement refoulés vers l'extérieur du tunnel ;
- la position de l' injecteur de liquide cryogénique au centre du ventilateur ne permet pas un débit d'injection important sans risque d'accumulation de neige carbonique sur le ventilateur.

Par suite, le rendement thermique est médiocre, et de l'air humide tend à être aspiré dans le tunnel et à provoquer un givrage sur les produits.

L'invention a ainsi pour but de fournir un appareil permettant de refroidir des objets, qui peuvent être discrets ou de grande longueur, de façon rapide, continue et à des températures précises, ce avec un bon rendement thermique.

A cet effet, l'invention a pour objet un tunnel du type précité, caractérisé par la partie caractérisante de la revendication 1.

Des caractéristiques avantageuses sont décrites dans les sous - revendications 2 à 5.

Il est à noter que l'utilisation de ventilateurs à flux axial dans un tunnel de refroidissement cryogénique est décrite dans le FR-A-1 575 286.

Un exemple de réalisation de l'invention va maintenant être décrit en regard du dessin annexé, sur lequel :
- la figure 1 est une vue schématique en coupe longitudinale d'un tunnel de refroidissement conforme à l'invention ; et
- la figure 2 est une vue schématique en coupe transversale prise suivant la ligne II-II de la figure 1.

Le tunnel représenté aux figures 1 et 2 comprend un caisson extérieur calorifugé 1 de forme générale parallélépipédique très allongée et à axe longitidinal horizontal. Ce tunnel comporte dans une paroi d'extrémité (à droite sur la figure 1) une fenêtre d'entrée 2 et, dans la paroi d'extrémité opposée, une fenêtre de sortie 3. Chaque fenêtre est équipée d'un rideau souple (non représenté) destiné à réduire au maximum les entrées d'air dans le tunnel.

Un convoyeur 4, constitué par un tapis sans fin ajouré, passe sur deux poulies de renvoi 5, 6, dont l'une 6 est motrice, situées respectivement un peu en amont de la fenêtre 2 et un peu en aval de la fenêtre 3. Le brin supérieur de ce convoyeur traverse longitudinalement le caisson 1.

A peu près à mi-hauteur de l'espace du caisson 1 situé au-dessus du convoyeur 4, le tunnel est équipé d'une cloison horizontale 7. Cette cloison s'étend transversalement sur toute la largeur du caisson et est reliée aux parois latérales de celui-ci. Par contre, dans le sens longitudinal, elle se termine à une certaine distance des deux parois d'extrémité du caisson.

La cloison 7 est constituée d'une double tôle, de façon à présenter une épaisseur notable. A chaque extrémité, cette cloison est profilée : sa face inférieure est inclinée vers le haut puis arrondie pour se raccorder à sa face supérieure. A peu près à mi-longueur du caisson, la cloison 7 présente une ouverture circulaire 8 définie par une virole. Dans cette ouverture est disposée une hélice 9 de ventilateur à flux axial, suspendue à un axe vertical 10 qui traverse le plafond du caisson 1. Sur ce plafond est fixé un moteur électrique 11 d'entraînement de l'axe 10. Un déflecteur 12, constitué par une tôle arquée longitudinalement et s'étendant latéralement jusqu'aux parois latérales du caisson, est disposé sous l'hélice 9.

Ainsi, la cloison 7 divise l'espace intérieur du caisson 1 en deux compartiments : un premier compartiment inférieur 13 traversé longitudinalement par le brin supérieur du convoyeur 4 et contenant le déflecteur 12, et un second compartiment supérieur 14, ces deux compartiments communiquant entre eux d'une part à chaque extrémité du tunnel, d'autre part à travers l'ouverture 8.

Une sonde de température 15 fait saillie dans le compartiment supérieur 14, du côté de la sortie 3 du tunnel, à travers le plafond du caisson. Un tube capillaire 16 pénètre dans le même compartiment 14 près de l'entrée 2 du tunnel. Ce capillaire traverse le plafond du caisson puis s'incurve pour déboucher horizontalement dans le compartiment 14 en direction de l'axe 10 du ventilateur. Pour accélérer l'échange de chaleur, le capillaire 16 débouche à l'entrée d'un venturi 17 orienté longitudinalement.

Au-dessus du caisson, l'extrémité amont du capillaire 16 est reliée à une source 18 d'anhydride carbonique liquide à -20°C, 20 bars par une conduite 19 équipée d'une électrovanne 20. Cette dernière est commandée en tout ou rien par un régulateur-indicateur de température 21 en fonction des informations fournies par la sonde de température 15.

En fonctionnement, le produit à refroidir, constitué par exemple, comme représenté, d'une succession d'objets parallélépipédiques 22, défile à travers toute la longueur du tunnel sur le brin supérieur du convoyeur 4, de l'entrée 2 à la sortie 3 en passant sous le défecteur 12. L'hélice 9 est entraînée en rotation, et du CO₂ liquide est détendu à travers le capillaire 16 et forme à la sortie de celui-ci, dans le compartiment supérieur 14, de la neige carbonique qui se sublime. Le dimensionnement et le réglage sont tels que la neige carbonique se sublime avant d'atteindre la mi-longueur du tunnel et de se déposer sur les parois de celui-ci ou sur la cloison 7. Ainsi, à l'emplacement de l'ouverture 8, il n'y a aucune particule de CO₂ solide, c'est-à-dire que l'hélice 9 fait passer du compartiment 14 au compartiment inférieur 13 un flux exclusivement gazeux.

Ce flux gazeux est dévié par le déflecteur 12 vers les deux extrémités du tunnel et, comme tout l'apport de froid passe par le ventilateur, la température des gaz envoyés dans les deux directions dans le compartiment 13 est bien uniforme. A chaque extrémité, les gaz remontent dans le compartiment 14 pour être recyclés, ce mouvement étant favorisé par le profilage des extrémités de la cloison 7. La sonde 15 et le régulateur 21 règlent l'injection de CO₂ liquide dans le tunnel de façon à maintenir à une valeur précise la température des gaz circulant dans le tunnel, cette valeur pouvant être réglée entre 0 et -65°C environ, à ± 1°C près.

Ainsi, les objets 22 subissent d'abord un refroidissement à contre-courant, jusqu'au déflecteur 12, puis un refroidissement à co-courant. Ceci présente l'avantage d'assurer un refroidissement uniforme des parties avant et arrière des objets 22, notamment lorsque ceux-ci sont relativement hauts. De plus, une partie des gaz froids traverse le convoyeur 4, ce qui assure également le refroidissement du dessous de ces objets. On peut encore remarquer que grâce à la forte épaisseur de la cloison 7, la section de passage des gaz froids est réduite, et donc la vitesse de circulation de ces gaz est augmentée, ce qui favorise l'efficacité du refroidissement.

On a constaté que le tunnel décrit ci-dessus permet de refroidir en continu, rapidement et à une température précise comprise dans une large gamme des produits très divers, parmi lesquels on peut citer des produits en caoutchouc ou en matière plastique, des articles de confiserie, de biscuiterie, de patisserie, de fromagerie, de charcuterie, etc...

En variante, on peut utiliser un liquide cryogénique autre que le CO₂, par exemple de l'azote liquide, pour assurer l'apport de froid dans le tunnel.

## Revendications

1. Tunnel de refroidissement d'un produit (22), du type comprenant une cloison (7) qui le divise en deux compartiments (13, 14) communiquant entre eux d'une part aux deux extrémités du tunnel, d'autre part en un emplacement intermédiaire, notamment à mi-longueur du tunnel, des moyens (4) pour déplacer longitudinalement le produit à refroidir à travers un premier compartiment, des moyens d'injection d'un liquide cryogénique débouchant dans l'autre compartiment (14), ainsi que des moyens de circulation (9) pour faire passer les gaz résultant de la vaporisation du liquide du second compartiment (14) au premier compartiment (13) d'une part aux deux extrémités du tunnel, d'autre part audit emplacement intermédiaire (8), caractérisé en ce que lesdits moyens de circulation comprennent un ventilateur, notamment à flux axial, monté dans une ouverture (8) de la cloison (7) prévue audit emplacement intermédiaire et agencé pour souffler lesdits gaz du second compartiment (14) au premier compartiment (13) à cet emplacement intermédiaire, et en ce qu'un déflecteur longitudinal (12) est monté en regard du refoulement du ventilateur (9).

2. Tunnel suivant la revendication 1, caractérisé en ce que la cloison (7) est horizontale.

3. Tunnel suivant l'une des revendications 1 et 2, caractérisé en ce que la cloison (7) présente une épaisseur notable pour diminuer la section de passage des gaz.

4. Tunnel suivant l'une quelconque des revendications 1 à 3, caractérisé en ce que lesdits moyens d'injection (16) débouchent à une seule extrémité du tunnel.

5. Tunnel suivant l'une quelconque des revendications 1 à 4, caractérisé en ce qu'il comprend une sonde de température (15) adaptée pour mesurer la température des gaz en un point du tunnel où le liquide cryogénique est entièrement vaporisé et commandant une électrovanne (20) de régulation de l'injection de ce liquide.

## Claims

1. A tunnel for chilling a product (22), of the type comprising a partition (7) dividing it into two compartments (13, 14) communicating with each other on the one hand at both ends of the tunnel, and on the other hand at an intermediate location, particularly half way along the tunnel, means (4) for longitudinally displacing the product to be chilled through a first compartment, means for injecting a cryogenic liquid opening into the other compartment (14), and also circulation means (9) to cause the gases resulting from the vaporisation of the liquid in the second compartment (14) to pass into the first compartment (13) on the one hand at both ends of the tunnel, and on the other hand at said intermediate location (8), characterised in that said circulation means comprise a fan, particularly with axial flow, mounted in an opening (8) in the partition (7) provided in said intermediate location and arranged so as to blow said gases from the second compartment (14) into the first compartment (13) at this intermediate location, and in that a longitudinal deflector (12) is mounted facing the delivery of the fan (9).

2. A tunnel according to Claim 1, characterised in that the partition (7) is horizontal.

3. A tunnel according to one of Claims 1 and 2, characterised in that the partition (7) has a considerable thickness in order to reduce the section of passage of the gases.

4. A tunnel according to any one of Claims 1 to 3, characterised in that said injection means (16) open at one end only of the tunnel.

5. A tunnel according to any one of Claims 1 to 4, characterised in that it comprises a temperature probe (15) adapted to measure the temperature of the gases at a point in the tunnel where the cryogenic liquid is fully vaporised and controlling an electrovalve (20) for regulating the injection of this liquid.

## Patentansprüche

1. Tunnel zum Kühlen eines Produktes (22) mit einer Zwischenwand (7), die ihn in zwei Kammern (13, 14) unterteilt, die einerseits an den zwei Enden des Kanals und andererseits an einer dazwischenliegenden Stelle, insbesondere bei der halben Länge des Tunnels, untereinander in Verbindung stehen, mit einer Einrichtung (4) zur Längsverschiebung des zu kühlenden Produktes durch eine erste Kammer, mit einer Einrichtung zur Injektion einer Kälteflüssigkeit, die in die andere Kammer (14) mündet, sowie mit einer Zirkulationseinrichtung (9), die die aus der Verdampfung der Flüssigkeit in der zweiten Kammer (14) resultierenden Gase einerseits an den beiden Enden des Tunnels und andererseits an der dazwischenliegenden Stelle (8) in die erste Kammer (13) leitet, dadurch gekennzeichnet, daß die Zirkulationseinrichtung einen Ventilator, insbesondere einen Axiallüfter, aufweist, der in einer in der Zwischenwand (7) an der dazwischenliegenden Stelle vorgesehenen Öffnung (8) montiert und so angebracht ist, daß er an dieser dazwischenliegenden Stelle die Gase von der zweiten Kammer (14) in die erste Kammer (13) bläst, und daß gegenüber dem Blasbereich des Ventilators (9) ein longitudinaler Deflektor (12) angebracht ist.

2. Tunnel nach Anspruch 1, dadurch gekennzeichnet, daß die Zwischenwand (7) horizontal ist.

3. Tunnel nach Anspruch 1 oder 2, dadurch gekennzeichnet, daß die Zwischenwand (7) eine beträchtliche Dicke aufweist, um den Durchtrittsquerschnitt der Gase zu verkleinern.

4. Tunnel nach einem der Ansprüche 1 bis 3, dadurch gekennzeichnet, daß die Einrichtung (16) zur Injektion an einem einzigen Ende des Tunnels mündet.

5. Tunnel nach einem der Ansprüche 1 bis 4, dadurch gekennzeichnet, daß er eine Temperatursonde (15) aufweist, die zum Messen der Temperatur der Gase an einem Punkt des Tunnels ausgebildet ist, wo die Kälteflüssigkeit vollständig verdampft ist, und die ein Elektroventil (20) zur Regulierung der Injektion dieser Flüssigkeit steuert.
